# EUROPÄISCHE PATENTSCHRIFT

(11) **EP 3 228 392 B1**
(45) Veröffentlichungstag und Bekanntmachung des Hinweises auf die Patenterteilung: **28.08.2019**
(21) Anmeldenummer: 16163849.9
(22) Anmeldetag: 05.04.2016
(51) Int. Cl.: B06B 1/16, E02D 7/18

(54) **VIBRATIONSRAMMGERÄT**
VIBRATION RAM
APPAREIL DE BATTAGE À VIBRATIONS

(43) Veröffentlichungstag der Anmeldung: 11.10.2017
(73) Patentinhaber: BAUER Maschinen GmbH, 86529 Schrobenhausen (DE)
(72) Erfinder: OTTO, Hans-Philipp, 86551 Aichach (DE); KRAUS, Wolfgang, 86529 Schrobenhausen (DE); LINDERMAIR, Bernhard, 86556 Kühbach (DE)
(74) Vertreter: Wunderlich & Heim Patentanwälte Partnerschaftsgesellschaft mbB

(56) Entgegenhaltungen:
- EP-A1- 2 902 582
- DE-A1- 3 931 366
- FR-A1- 2 775 732
- GB-A- 2 049 033
- JP-A- S58 135 228
- US-A1- 2014 245 845
- US-B1- 7 080 958

## Beschreibung

Die Erfindung betrifft ein Vibrationsrammgerät, welches ein Trägergerät mit einem Mast aufweist, an welchem zum Erzeugen von Schwingungen ein Schwingungserzeuger mit einem Getriebegehäuse gelagert ist, in welchem mindestens ein Paar drehbar gelagerter Unwuchteinheiten angeordnet ist, welche durch mindestens einen Drehantrieb drehend angetrieben sind, gemäß dem Oberbegriff des Anspruchs 1.

Derartige Vibrationsrammgeräte sind insbesondere zum Einrammen und Ziehen von Spundwandbohlen in beziehungsweise aus einem Boden vorgesehen. Durch die erzeugten Schwingungen, welche durch drehend angetriebene Unwuchteinheiten bewirkt werden, wird der Boden in einen quasi flüssigen Zustand versetzt, so dass eine Bohle oder ein Träger mit einer relativ geringen Kraft in den Boden eingedrückt werden kann.

Die Unwuchteinheiten sind über einen oder mehrere Drehantriebe mittels Zahnradgetrieben rotierend angetrieben. Die Unwuchteinheiten und das Zahnradgetriebe sind in einem Getriebegehäuse angeordnet, welches zur Reduzierung von Reibung und Reibungswärme mit Getriebeöl gefüllt ist. Entstehende Wärme im Betrieb des Vibrationsrammgerätes wird über das metallische Getriebegehäuse an die Umgebung abgestrahlt. Allerdings wird über das Getriebegehäuse auch Körperschall an die Umwelt abgegeben. Eine derartige Lärmabstrahlung ist insbesondere bei Arbeiten in einem Innenstadtbereich unerwünscht.

Es ist bekannt, die Schallabstrahlung an Schwingungserzeugern durch verschiedene einzelne Dämmmaßnahmen zu reduzieren.

Ein gattungsgemäßes Vibrationsrammgerät ist aus der GB 2 049 033 A bekannt.

Der Erfindung liegt die **Aufgabe** zugrunde, ein Vibrationsgerät anzugeben, welches bei einer möglichst geringen Lärmabstrahlung weiter effizient betreibbar ist.

Die Aufgabe wird gemäß der Erfindung durch ein Vibrationsrammgerät mit den Merkmalen des Anspruchs 1 gelöst. Bevorzugte Ausführungsformen der Erfindung sind in den abhängigen Ansprüchen angegeben.

Bei dem erfindungsgemäßen Vibrationsgerät ist vorgesehen, dass das Getriebegehäuse von einem Schalldämmgehäuse umgeben ist, in welchem das Getriebegehäuse über Dämpfungselemente gelagert ist, und dass von dem Getriebegehäuse mindestens eine Zuführleitung und eine Ölabführleitung aus dem Schalldämmgehäuse hinausgeführt sind, wobei Getriebeöl außerhalb des Dämmgehäuses kühlbar ist.

Eine Grundidee der Erfindung besteht darin, dass Getriebegehäuse vollständig oder zumindest in wesentlichen Teile von einem Schalldämmgehäuse zu umgeben. Das Getriebegehäuse mit den lärmerzeugenden Unwuchteinheiten wird in dem Schalldämmgehäuse über Dämpfungselemente gelagert. Hierdurch wird eine unmittelbare Körperschallübertragung durch das Getriebegehäuse an die umgebende Luft durch das vorgesehene Schalldämmgehäuse weitgehend unterbunden.

Gleichzeitig wird dem Problem eines möglichen Wärmestaus in dem Getriebegehäuse dadurch Rechnung getragen, dass mindestens eine Ölzuführleitung und eine Ölabführleitung aus dem Schalldämmgehäuse von dem Getriebegehäuse hinausgeführt sind, wobei Getriebeöl außerhalb des Schalldämmgehäuses kühlbar ist.

Eine besonders gute Lärmdämmung wird nach einer Weiterbildung der Erfindung dadurch erreicht, dass das Schalldämmgehäuse mit einer Schalldämmschicht versehen ist. Das Schalldämmgehäuse kann dabei aus einem Blech bestehen, an dessen Außenseite oder vorzugsweise Innenseite die Schalldämmschicht angeordnet ist. Die Schalldämmschicht kann vorzugsweise ein Gummimaterial oder ein Schaumstoffmaterial mit guten schalldämmenden Eigenschaften sein. Der Mast kann als ein Mäkler oder ein Auslegerarm ausgebildet sein.

Eine weitere Reduzierung der Lärmabstrahlung wird nach einer Ausführungsform der Erfindung dadurch erzielt, dass die Dämpfungselemente Dämpfer aus einem Gummimaterial aufweisen. Damit wird die Übertragung unmittelbar von Körperschall von dem Getriebegehäuse auf das Schalldämmgehäuse weiter reduziert. Durch die Anordnung einer Mehrzahl von Dämpfungselementen kann eine elastische und zugleich stabile dämpfende Lagerung des Getriebegehäuses in dem Schalldämmgehäuse erreicht werden.

Die Unwuchteinheiten sind durch einen Antrieb drehend angetrieben. Nach der Erfindung ist vorgesehen, dass der mindestens eine Drehantrieb ein Hydraulikmotor ist. Dabei wird der Hydraulikmotor unmittelbar an oder in dem Getriebegehäuse angeordnet. Die Versorgung mit Hydraulikfluid erfolgt über eine entsprechende Hydraulikpumpe, welche an dem Trägergerät des Vibrationsgerätes entfernt von dem Hydraulikmotor angeordnet ist. Der Hydraulikmotor ist dabei mit einer Hydraulikfluidzuführung und einer Hydraulikfluidabführung mit dem Trägergerät und den weiteren hydraulischen Aggregaten verbunden.

Gemäß der Erfindung ist als Getriebeöl für das Getriebegehäuse Hydrauliköl vorgesehen, mit welchem auch der Drehantrieb betrieben ist. Es wird somit das gleiche Öl sowohl als Hydraulikfluid als auch als Getriebeöl verwendet. Dies vereinfacht die Zuführung des entsprechenden Hydrauliköls zu dem Hydraulikmotor und dem Getriebegehäuse.

Gemäß der Erfindung ist vorgesehen, dass das Hydrauliköl aus dem Getriebegehäuse und das Hydrauliköl aus dem Hydraulikmotor zu einem gemeinsamen Hydrauliköltank rückgeleitet ist, welcher an dem Trägergerät angeordnet ist. Nach dem Durchgang durch den Hydraulikantrieb ist das Hydrauliköl im Wesentlichen drucklos, so dass es gemeinsam mit dem Hydrauliköl aus dem Schwingungserzeuger zu dem Trägergerät abgeführt werden kann. Hierbei können getrennte Ölleitungen oder eine gemeinsame Rücklaufleitung vorgesehen sein. Bereits durch die Rückleitung des Hydrauliköls aus dem Getriebegehäuse in einen relativ großen drucklosen Hydrauliköltank erfährt das im Getriebegehäuse aufgeheizte Hydrauliköl eine wesentliche Abkühlung. Bevorzugt ist es dabei nach einer Weiterbildung der Erfindung, dass der Hydrauliköltank mit einer Kühl-einrichtung verbunden ist. Die Kühleinrichtung kann ein Ölkühler mit entsprechenden Kühlrippen sein, durch welchen Wärme an die Umgebung abgegeben werden kann. Grundsätzlich kann
auch eine aktive Kühleinrichtung vorgesehen sein. Aus dem Hydrauliköltank kann das abgekühlte Hydrauliköl wieder zurück zu dem Hydraulikmotor und insbesondere zurück zu dem Getriebegehäuse geleitet werden. Dies kann über eine gemeinsame oder getrennte Leitung erfolgen. Bei der Verwendung einer gemeinsamen Leitung wird das Getriebeöl über ein entsprechendes Drosselventil in seinem Druck reduziert, so dass es dann im Wesentlichen drucklos in das Getriebegehäuse geleitet werden kann.

Eine weitere bevorzugte Ausführungsform der Erfindung besteht darin, dass das Schalldämmgehäuse mindestens eine verschließbare Zugangstür aufweist. Die Zugangstür kann insbesondere in einem vorderen oder seitlichen Bereich vorgesehen sein, um insbesondere einen Zugang zu den Hydraulikantrieben in dem Schalldämmgehäuse zu ermöglichen. Die Zugangstür ist dabei ebenfalls zumindest an der Innenseite mit einem schalldämmenden Belag versehen. Vorzugsweise weist das Schalldämmgehäuse an seiner Oberseite eine Öffnung auf. Hierdurch kann eine Schallabstrahlung nach oben erfolgen, welche für die Umgebung weniger belastend ist. Zudem ermöglicht eine Öffnung im oberen Bereich eine Wärmeabfuhr und damit ein zuverlässiges Verhindern eines Wärmestaus. Das Schalldämmgehäuse kann insbesondere wannenartig ausgestaltet sein, so dass lediglich eine Öffnung und damit eine Austrittsmöglichkeit von Schall und Wärme an der Oberseite besteht. Im Bereich der offenen Oberseite können Ölleitungen vorzugsweise bogenförmig oder gebogen verlaufen, was eine Wärmeabfuhr verbessert.

Weiterhin ist es bevorzugt, dass das Schalldämmgehäuse eine Führungseinrichtung aufweist, mit welcher der Schwingungserzeuger entlang des Mastes verschiebbar geführt ist. An der Vorderseite des Mastes ist eine Linearführung angeordnet, zu welcher die Führungseinrichtung und insbesondere Führungsschuhe an dem Schallgehäuse korrespondieren. Das Schalldämmgehäuse ist zudem mit einer Stelleinrichtung zum Verfahren entlang des Mastes verbunden. Die Stelleinrichtung kann ein Hydraulikzylinder oder vorzugsweise eine Vorschubwinde mit einem über einen Mastkopf geführten Seil sein, welches an der Oberseite des Schwingungserzeugers befestigt ist. Ergänzend oder alternativ kann am Mast ein Vorschubschlitten geführt sein, an welchem der Schwingungserzeuger angekoppelt wird.

Gemäß einer Ausführungsvariante des erfindungsgemäßen Vibrationsgerätes ist es vorteilhaft, dass an einer Unterseite des Getriebegehäuses eine Halteeinheit zum Spannen und Halten eines Rammguts angebracht ist und dass das Schalldämmgehäuse von der Halteeinheit unter Ausbildung eines ringförmigen Spalts beabstandet ist, welche von einem elastischen Abdeckelement abgedeckt ist. Die Halteeinheit ist insbesondere eine Spannzange, welche zum Festspannen und zur Schwingungs-übertragung für eine einzurammende Spundwandbohle oder ein anderes Rammgut ausgebildet ist. Diese Halteeinheit steht dabei nicht in einem unmittelbaren Kontakt zu dem Schalldämmgehäuse. Vielmehr ist die Halteeinheit über einen ringförmigen Spalt von dem Schalldämmgehäuse beabstandet. Dieser Spalt wird über ein elastisches Abdeckelement abgedeckt, so dass aus diesem Spalt keine unmittelbare Schallabstrahlung erfolgen kann.

Besonders bevorzugt ist es dabei, dass das Abdeckelement als ein Faltenbalg ausgebildet ist, welcher einerseits an dem Schalldämmgehäuse und andererseits an der Halteeinheit befestigt ist. Der Faltenbalg weist dabei eine gewisse Flexibilität auf, so dass er den Schwingbewegungen der Halteeinheit zuverlässig folgen kann.

Eine weitere bevorzugte Ausführung der Erfindung besteht darin, dass an einem oberen Bereich des Schalldämmgehäuses eine Schnellkupplungseinheit für die Ölabführleitung und die Ölzuführleitung angeordnet ist. Trotz der externen Ölkühlung besteht somit die Möglichkeit, den Schwingungserzeuger zur Wartungszwecken leicht von dem Trägergerät und dem Mast abzukoppeln. Die Schnellkupplungseinheit weist dabei entsprechende Kupplungsstecker auf, welche beim Lösen der Kupplungseinheit die Ölleitungen leckagefrei verschließen. Die entsprechenden Kupplungsgegenstücke der Schnellkupplungseinheit sind an einem Vorschubschlitten angeordnet, der entlang des Mastes verfahrbar gelagert ist. Somit wird trotz der externen Kühlung eine weiterhin hohe Flexibilität bei Wartungsarbeiten ohne die Gefahr einer Umweltbelastung erreicht.

Eine weitere Verminderung der Schallabstrahlung wird nach einer Ausführungsvariante der Erfindung dadurch erreicht, dass an der Außenseite des Schalldämmgehäuses mindestens eine Verbindungseinrichtung mit einer Auflage vorgesehen ist, auf welcher ein Dämpfungsbelag angeordnet ist. Der Dämpfungsbelag kann ein Gummielement oder ein sonstiges Schaumstoff- oder Kunststoffelement sein. Die Verbindungseinrichtung dient vorzugsweise als Auflage eines Knebels einer Rammgutsicherungskette an der Spannzange. Durch die Rammgutsicherungskette wird ein unbeabsichtigtes Herabfallen einer Spundwandbohle aus der Halteeinheit zuverlässig verhindert. Die Verbindungseinrichtung kann mit einem schnell lösbaren Verbindungselement, etwa Schrauben- oder Hakenverschlüssen, versehen oder Teil der Schnellkupplungseinheit sein.

Die Erfindung wird nachfolgend anhand eines bevorzugten Ausführungsbeispiels weiter beschrieben, welches schematisch in den beigefügten Zeichnungen dargestellt ist. In den Zeichnungen zeigen:
- Fig. 1: eine Seitenansicht eines erfindungsgemäßen Schwingungserzeugers;
- Fig. 2: eine Querschnittsansicht des erfindungsgemäßen Schwingungserzeugers von Fig. 1;
- Fig. 3: eine perspektivische Ansicht des Schwingungserzeugers von Fig. 1 und Fig. 2;
- Fig. 4: eine Detailansicht einer Verbindungseinrichtung des Schwingungserzeugers von Fig. 3; und
- Fig. 5: eine Seitenansicht eines erfindungsgemäßen Vibrationsrammgeräts.

Ein erfindungsgemäßes Vibrationsrammgerät 10 weist gemäß Fig. 5 ein Trägergerät 12 auf, welches in bekannter Weise ein Raupenfahrwerk als Unterwagen und einen darauf drehbar angeordneten Oberwagen umfasst. An dem Oberwagen des Trägergeräts 12 ist verschwenkbar ein Mast 14 angelenkt, welcher als ein Mäkler mit einem Mastunterteil 15 ausgebildet ist, entlang welchem ein Mastoberteil 16 vertikal verfahrbar geführt ist. Entlang einer Vorderseite des Mastoberteiles 16 ist eine Linearführung 17 ausgebildet, entlang welcher ein erfindungsgemäßer Schwingungserzeuger 20 mittels einer Führungseinrichtung 40 geführt ist.

Der Schwingungserzeuger 20 ist an seiner Oberseite über eine Schnellkupplung 41 lösbar an einem Vorschubschlitten 18 gekoppelt, welcher über eine Vorschubeinrichtung entlang der Linearführung 17 des Mastoberteils 16 verfahrbar ist. Zum Bilden der Schnellkupplung 41 ist an dem Schwingungserzeuger 20 eine untere Schnellkupplungseinheit 42 angeordnet, welche mit einer oberen Schnellkupplungseinheit 43 an dem Vorschubschlitten 18 in Verbindung tritt. Über Leitungen 19 kann Hydrauliköl von dem Trägergerät 12 entlang des Mastes 14 bis zu dem Schwingungserzeuger 20 geführt werden.

Der Aufbau eines erfindungsgemäßen Schwingungserzeugers 20 wird näher im Zusammenhang mit den Figuren 1 bis 3 erläutert. Der Schwingungserzeuger 20 weist ein inneres Getriebegehäuse 22 auf, in welchem zwei Paare rotierender Unwuchteinheiten gelagert sind, welche über zwei seitliche Drehantriebe 24 rotierend angetrieben sind. Die Drehantriebe 24 sind als Hydraulikmotoren ausgebildet. Durch die rotierenden Unwuchteinheiten wird das Getriebegehäuse 22 in Schwingung versetzt. Am unteren Ende des Getriebegehäuses 22 ist eine Halteeinheit 50 für einzurammende oder zu ziehende Träger, insbesondere Spundwandbohlen, fest angebracht. Die Halteeinheit 50 weist hierzu eine stationäre Spannbacke 52 und eine relativ hierzu bewegbare Spannbacke 54 auf, welche mittels eines seitlichen Spannzylinders 56 zum Spannen der Spundwandbohle linear verfahren wird. Als eine Durchfallsicherung für die Spundwandbohle ist seitlich an der stationären Spannbacke 52 eine Verbindungseinrichtung 26 angeordnet, welche später noch näher erläutert wird.

Zur Verminderung der Schallabstrahlung ist das Getriebegehäuse 22 weitgehend von einem Schalldämmgehäuse 30 umschlossen. Das Getriebegehäuse 22 ist über mehrere Dämpfungselemente 34, welche jeweils einen Dämpfer 35 aus einem Gummimaterial aufweisen, mit dem äußeren Schalldämmgehäuse 30 verbunden.

Das Schalldämmgehäuse 30 ist aus einem Blech gebildet, an dessen Innenseite eine Schalldämmschicht 36 angeordnet ist. Das Getriebegehäuse 22 kann durch die elastische Lagerung in dem Schalldämmgehäuse 30 frei schwingen und die Schwingung an die Halteeinheit 50 übergeben. Die Halteeinheit 50 ist unter Ausbildung eines ringförmigen Spaltes 48 von dem Schalldämmgehäuse 30 beabstandet. Zur Vermeidung einer Schallabstrahlung durch den Spalt 48 ist dieser über ein flexibles Abdeckelement 46 abgedeckt, welches als ein Faltenbalg ausgebildet ist. Zum Bilden eines Zugangs zu dem inneren Getriebegehäuse 22 ist an einer Vorderseite des Schalldämmgehäuses 30 des Schwingungserzeugers 20 eine abnehmbare Zugangstür 38 vorgesehen.

Der Schwingungserzeuger 20 ist über eine klammerartige Führungseinrichtung 40 an dem Schalldämmgehäuse 30 verschiebbar entlang dem Mast 14 gelagert. An der Oberseite des Schalldämmgehäuses 30 ist eine untere Schnellkupplungseinheit 42 der Schnellkupplung 41 angeordnet, um den Schwingungserzeuger 20 fest mit einem Vorschubschlitten 18 am Mast 14 zu verbinden. Hierzu ist am Vorschubschlitten 18 eine korrespondierende obere Schnellkupplungseinheit 43 angeordnet. Über entsprechende Steckkupplungselemente 44 kann eine leckagefreie Verbindung von Ölleitungen erfolgen.

Zur Versorgung der Drehantriebe 24 mit Hydrauliköl und zur Zu- und Abführung von Öl zu und von dem Getriebegehäuse 22 sind durch eine Öffnung im oberen Bereich des Schalldämmgehäuses 30 Ölzuführleitungen 28a und Ölabführleitungen 28b bogenförmig aus dem Schalldämmgehäuse 30 heraus zu der unteren Kupplungseinheit 42 geführt. Auf diese Weise kann Hydrauliköl, welches gleichzeitig auch Getriebeöl zur Schmierung der Getriebeelemente in dem Getriebegehäuse 22 ist, über die Schnellkupplung 41 zu den Leitungen 19 geführt werden, mit welchen Öl zu den Hydraulikaggregaten und einem Hydrauliköltank am Oberwagen des Trägergerätes 12 geführt werden kann. Durch diese Ölführung wird eine ausreichende Kühlung auch des Öls in dem Getriebegehäuse 22 sichergestellt, obwohl das Getriebegehäuse 22 von einem Schalldämmgehäuse 30 umgeben ist.

Gemäß Fig. 4 ist an der stationären Spannbacke 52 in einem hinteren Bereich eine Halteeinrichtung 26 für eine Sicherungskette vorgesehen. Die Sicherungskette ist mit der Spundwandbohle verbunden, wodurch durch eine entsprechende Anbindung der Sicherungskette an der Verbindungseinrichtung 26 sichergestellt ist, dass selbst bei einem Versagen der Halteeinheit 50 die Spundwandbohle nicht unkontrolliert auf dem Boden aufschlägt. Um eine Schallabstrahlung durch die Sicherungskette zu vermeiden, ist an der steckschlossartigen Verbindungseinrichtung 26 an einer Auflagefläche ein Dämmbelag 27 angeordnet. Hierdurch wird eine unmittelbare Übertragung von Schwingungen von der Halteeinheit 50 an die Sicherungskette erheblich reduziert.

## Patentansprüche

1. Vibrationsrammgerät, aufweisend
- ein Trägergerät (12) mit einem Mast (14),
- einen Schwingungserzeuger (20), welcher zum Erzeugen von Schwingungen an dem Mast (14) gelagert ist,
- ein Schalldämmgehäuse (30),
- wobei der Schwingungserzeuger (20) ein Getriebegehäuse (22), mindestens ein Paar drehbar gelagerter Unwuchteinheiten und mindestens einen Drehantrieb (24) aufweist, wobei das mindestens eine Paar drehbar gelagerter Unwuchteinheiten in dem Getriebegehäuse (22) angeordnet und durch den Drehantrieb (24) drehend angetrieben ist,
- wobei das Getriebegehäuse (22) in dem Schalldämmgehäuse (30) über Dämpfungselemente (34) gelagert und von dem Schalldämmgehäuse (30) umgeben ist sowie von dem Getriebegehäuse (22) mindestens eine Ölzuführleitung (28a) und eine Ölabführleitung (28b) aus dem Schalldämmgehäuse (30) hinausgeführt sind,
- wobei der mindestens eine Drehantrieb (24) ein Hydraulikmotor ist und als Getriebeöl für das Getriebegehäuse (22) Hydrauliköl vorgesehen ist, mit welchem auch der Drehantrieb (24) betrieben ist,
- wobei an dem Trägergerät (12) ein gemeinsamer Hydrauliköltank angeordnet ist, und
- wobei das Hydrauliköl aus dem Getriebegehäuse (22) und das Hydrauliköl aus dem Hydraulikmotor zu dem gemeinsamen Hydrauliköltank rückgeleitet sind, wobei das Hydrauliköl außerhalb des Schalldämmgehäuses (30) gekühlt wird.

2. Vibrationsrammgerät nach Anspruch 1,
**dadurch gekennzeichnet,**
**dass** das Schalldämmgehäuse (30) mit einer Schalldämmschicht (36) versehen ist.

3. Vibrationsrammgerät nach Anspruch 1 oder 2,
**dadurch gekennzeichnet,**
**dass** die Dämpfungselemente (34) Dämpfer (35) aus einem Gummimaterial aufweisen.

4. Vibrationsrammgerät nach einem der Ansprüche 1 bis 3,
**dadurch gekennzeichnet,**
**dass** der Hydrauliköltank mit einer Kühleinrichtung verbunden ist.

5. Vibrationsrammgerät nach einem der Ansprüche 1 bis 4,
**dadurch gekennzeichnet,**
**dass** das Schalldämmgehäuse (30) mindestens eine verschließbare Zugangstür (38) aufweist.

6. Vibrationsrammgerät nach einem der Ansprüche 1 bis 5,
**dadurch gekennzeichnet,**
**dass** das Schalldämmgehäuse (30) eine Führungseinrichtung (40) aufweist, mit welcher der Schwingungserzeuger (20) entlang des Mastes (14) verschiebbar geführt ist.

7. Vibrationsrammgerät nach einem der Ansprüche 1 bis 6,
**dadurch gekennzeichnet,**
**dass** an einer Unterseite des Getriebegehäuses (22) eine Halteeinheit (50) zum Spannen und Halten eines Rammgutes angebracht ist und
**dass** das Schalldämmgehäuse (30) von der Halteeinheit (50) unter Ausbildung eines ringförmigen Spaltes (48) beabstandet ist, welche von einem elastischen Abdeckelement (46) abgedeckt ist.

8. Vibrationsrammgerät nach Anspruch 7,
**dadurch gekennzeichnet, dass** das Abdeckelement (46) als ein Faltenbalg ausgebildet ist, welcher einerseits an dem Schalldämmgehäuse (30) und andererseits an der Halteeinheit (50) befestigt ist.

9. Vibrationsrammgerät nach einem der Ansprüche 1 bis 8,
**dadurch gekennzeichnet,**
**dass** an einem oberen Bereich des Schalldämmgehäuses (30) eine Schnellkupplungseinheit (42) für die Ölabführleitung (28b) und die Ölzuführleitung (28a) angeordnet ist.

10. Vibrationsrammgerät nach einem der Ansprüche 1 bis 9,
**dadurch gekennzeichnet,**
**dass** an einer Seite außerhalb des Schalldämmgehäuses (30) mindestens eine Verbindungseinrichtung (26) mit einer Auflagefläche vorgesehen ist, auf welcher ein Dämpfungsbelag (27) angeordnet ist.

## Claims

1. Vibratory pile-driving apparatus having
- a carrier implement (12) with a mast (14),
- a vibration generator (20) which is supported on the mast (14) for generating vibrations,
- a soundproof housing (30),
- wherein the vibration generator (20) has a transmission housing (22), at least one pair of rotatably supported unbalanced units and at least one rotary drive (24), the at least one pair of rotatably supported unbalanced units being arranged in the transmission housing (22) and driven in a rotating manner by the rotary drive (24),
- wherein the transmission housing (22) in the soundproof housing (30) is supported by way of damping elements (34) and surrounded by the soundproof housing (30) as well as from the transmission housing (22) at least one oil supply line (28a) and one oil discharge line (28b) are led out of the soundproof housing (30),
- wherein the at least one rotary drive (24) is a hydraulic motor and as transmission oil for the transmission housing (22) hydraulic oil is provided, with which the rotary drive (24) is also operated,
- wherein at the carrier implement (12) a joint hydraulic oil tank is arranged, and
- wherein the hydraulic oil from the transmission housing (22) and the hydraulic oil from the hydraulic motor is reverted to the joint hydraulic oil tank, the hydraulic oil being cooled outside the soundproof housing (30).

2. Vibratory pile-driving apparatus according to claim 1,
**characterized in that**
the soundproof housing (30) is provided with a soundproof layer (36).

3. Vibratory pile-driving apparatus according to claim 1 or 2,
**characterized in that**
the damping elements (34) have dampers (35) of a rubber material.

4. Vibratory pile-driving apparatus according to any one of claims 1 to 3,
**characterized in that**
the hydraulic oil tank is connected to a cooling means.

5. Vibratory pile-driving apparatus according to any one of claims 1 to 4,
**characterized in that**
the soundproof housing (30) has at least one lockable access door (38).

6. Vibratory pile-driving apparatus according to any one of claims 1 to 5,
**characterized in that**
the soundproof housing (30) has a guide means (40), with which the vibration generator (20) is guided in a displaceable manner along the mast (14).

7. Vibratory pile-driving apparatus according to any one of claims 1 to 6,
**characterized in that**
on an underside of the transmission housing (22) a holding unit (50) for clamping and holding a driving material is mounted, and
**in that** the soundproof housing (30) is spaced from the holding unit (50) through the formation of an annular gap (48) that is covered by an elastic cover element (46).

8. Vibratory pile-driving apparatus according to claim 7,
**characterized in that**
the cover element (46) is designed as a bellows which is fixed on the one hand on the soundproof housing (30) and on the other hand on the holding unit (50).

9. Vibratory pile-driving apparatus according to any one of claims 1 to 8,
**characterized in that**
in an upper area of the soundproof housing (30) a quick-coupling unit (42) for the oil discharge line (28b) and the oil supply line (28a) is arranged.

10. Vibratory pile-driving apparatus according to any one of claims 1 to 9,
**characterized in that**
on a side outside of the soundproof housing (30) at least one connecting means (26) with a support surface is provided, on which a damping covering (27) is arranged.

## Revendications

1. Appareil de battage à vibrations, présentant
- un appareil porteur (12) avec un mât (14),
- un générateur de vibrations (20), lequel est disposé pour la génération de vibrations au niveau du mât (14),
- un boîtier insonorisant (30),
- dans lequel le générateur de vibrations (20) présente un boîtier de transmission (22), au moins une paire d'unités à balourd logées en rotation et au moins un entraînement rotatif (24), dans lequel l'au moins une paire d'unités à balourd logées en rotation est agencée dans le boîtier de transmission (22) et entraînée en rotation par l'entraînement rotatif (24),
- dans lequel le boîtier de transmission (22) est disposé dans le boîtier insonorisant (30) par le biais d'éléments d'amortissement (34) et entouré par le boîtier insonorisant (30) ainsi que du boîtier de transmission (22) au moins une conduite d'amenée d'huile (28a) et une conduite d'évacuation d'huile (28b) sont guidées hors du boîtier insonorisant (30),
- dans lequel l'au moins un entraînement rotatif (24) est un moteur hydraulique et de l'huile hydraulique, avec laquelle l'entraînement rotatif (24) est alimenté, est également prévue en tant qu'huile de transmission pour le boîtier de transmission (22),
- dans lequel un réservoir d'huile hydraulique commun est agencé au niveau de l'appareil porteur (12), et
- dans lequel l'huile hydraulique du boîtier de transmission (22) et l'huile hydraulique du moteur hydraulique sont retournées au réservoir d'huile hydraulique commun, dans lequel l'huile hydraulique est refroidie à l'extérieur du boîtier insonorisant (30).

2. Appareil de battage à vibrations selon la revendication 1,
**caractérisé en ce que**
le boîtier insonorisant (30) est doté d'une couche insonorisante (36).

3. Appareil de battage à vibrations selon la revendication 1 ou 2,
**caractérisé en ce que**
les éléments d'amortissement (34) présentent des amortisseurs (35) en un matériau de type caoutchouc.

4. Appareil de battage à vibrations selon l'une des revendications 1 à 3,
**caractérisé en ce que**
le réservoir d'huile hydraulique est relié à un dispositif de refroidissement.

5. Appareil de battage à vibrations selon l'une des revendications 1 à 4,
**caractérisé en ce que**
le boîtier insonorisant (30) présente au moins une porte d'accès verrouillable (38).

6. Appareil de battage à vibrations selon l'une des revendications 1 à 5,
**caractérisé en ce que**
le boîtier insonorisant (30) présente un dispositif de guidage (40), avec lequel le générateur de vibrations (20) est guidé de manière coulissante le long du mât (14).

7. Appareil de battage à vibrations selon l'une des revendications 1 à 6,
**caractérisé en ce que**
une unité de retenue (50) pour serrer et retenir un objet à battre est montée au niveau d'un côté inférieur du boîtier de transmission (22) et
**en ce que** le boîtier insonorisant (30) est espacé de l'unité de retenue (50) en formant une fente annulaire (48), laquelle est recouverte d'un élément de recouvrement élastique (46).

8. Appareil de battage à vibrations selon la revendication 7,
**caractérisé en ce que**
l'élément de recouvrement (46) est réalisé en tant que soufflet, lequel est fixé d'un côté au boîtier insonorisant (30) et de l'autre côté à l'unité de retenue (50).

9. Appareil de battage à vibrations selon l'une des revendications 1 à 8,
**caractérisé en ce que**
une unité de raccord rapide (42) pour la conduite d'évacuation d'huile (28b) et la conduite d'amenée d'huile (28a) est agencée au niveau d'une zone supérieure du boîtier insonorisant (30).

10. Appareil de battage à vibrations selon l'une des revendications 1 à 9,
**caractérisé en ce que**
au moins un dispositif de liaison (26) avec une surface d'appui, sur laquelle un revêtement d'amortissement (27) est agencé, est prévu au niveau d'un côté à l'extérieur du boîtier insonorisant (30).
